# EUROPÄISCHE PATENTSCHRIFT

(11) **EP 3 521 498 B1**
(45) Veröffentlichungstag und Bekanntmachung des Hinweises auf die Patenterteilung: **14.09.2022**
(21) Anmeldenummer: 18209074.6
(22) Anmeldetag: 29.11.2018
(51) Int. Cl.: D05C 9/12

(54) **VERFAHREN UND VORRICHTUNG ZUR VERHINDERUNG VON UNGENAU AUF DEM STICKGRUND EINER STICKMASCHINE GESETZTEN STICHEN**
METHOD AND DEVICE FOR PREVENTING STITCHES PLACED IMPRECISELY ON THE STITCH BASE OF A SEWING MACHINE
PROCÉDÉ ET DISPOSITIF PERMETTANT D'ÉVITER DES POINTS PLACÉS IMPRÉCIS SUR UN FOND À BRODER D'UN MÉTIER À BRODER

(30) Priorität: 05.02.2018 CH 1272018
(43) Veröffentlichungstag der Anmeldung: 07.08.2019
(73) Patentinhaber: Lässer AG, 9444 Diepoldsau (CH)
(72) Erfinder: LÄSSER, Franz, 9444 Diepoldsau (CH)
(74) Vertreter: Gachnang, Hans Rudolf

(56) Entgegenhaltungen:
- EP-A1- 0 919 657
- EP-A1- 2 314 746
- EP-A1- 2 381 023
- EP-A1- 2 762 625
- WO-A1-2018/015100

## Beschreibung

Gegenstand der Erfindung ist ein Verfahren zur Verhinderung von ungenau auf dem Stickgrund einer Stickmaschine gesetzten Stichen gemäss Oberbegriff des Patentanspruchs 1 und eine Vorrichtung zur Verhinderung von ungenau gesetzten Stichen auf dem Stickgrund einer Stickmaschine gemäss Oberbegriff des Patentanspruchs 4.

Moderne Stickmaschinen sind in der Lage 700 Stiche pro Minute in einen Stickgrund, der auf dem Gatter einer Stickmaschine aufgespannt ist, zu setzen. Auf einer solchen Stickmaschine können über 1.000 Nadeln angeordnet sein, die sich auf einer Länge von 30 und mehr Meter in regelmässigen Abständen verteilen. Folglich ist auch der Stickgrund, d.h. ein im Gatter eingespannter Stoff, entsprechend lang und weist ein Gewicht von mehreren Kilogramm auf. Durch die Bewegung des Gatters bei jedem Stich, mindestens in einer oder gleichzeitig in beiden Richtungen X und Y, verschiebt sich der Stickgrund infolge seiner Trägheit in X und/oder Y Richtung derart, dass dadurch die Länge der gesetzten Stiche über die gesamte Länge des Stickgrunds unterschiedlich sein können. In den Randbereichen oben/unten und links/rechts an den Enden sind die Längenänderungen am kleinsten. Dieses Nachlaufen des Stickgrunds vor allem in der Mitte kann sich auch negativ auf die Nadeln auswirken, wenn diese durch den sich während des Einstichs in den Stickgrund letzterer quer zur Nadel bewegt. Auch kleinste Stichlängenveränderungen können wahrgenommen werden und die Ästhetik des gestickten Werkstücks kann sich dadurch negativ auswirken.

Aus der EP 0 919 657 ist ein Stickmaschinengatter mit Seitenspannleisten bekannt. Die Seitenspannleisten sind aus einzelnen Segmenten zusammengesetzt und ermögliche dadurch, den Stickgrund beim Wellen gespannt zu halten bzw. sie vermeiden, dass nach dem Wellen der Stickgrund seitlich erneut wieder aufgespannt werden muss. Bei Grossstickmaschinen, die bis zu 1000 Nadeln und einer Gatterhöhe von 2,5 Metern kann mit diesen bekannten Elementen der Stickgrund während des Stickens eines Stickmusters nicht daran gehindert werden, dass durch die Trägheit der Masse des S38tickgrundes durch die Gatterbewegung die Stickgenauigkeit leidet.

Aus der EP 2 314 746 A1 ist weiter eine Mehrkopfstickmaschine und ein Spannrahmen dafür bekannt. Beim Stoffwellen kann mit einer eigeführten Klemmleiste der beendete Stickabschnitt gehalten und für das Wiederansticken an der exakt gleichen Stelle positioniert werden. An Grossstickmaschinen mit einer Länge bis zu 30m und mehr lassen sich keine Klemmleisten einführen, insbesondere da bei Grossstickmaschinen der Stickgrund vertikal angeordnet zwischen zwei Stoffwellen gehalten wird und keine über die gesamte Fläche des Stickgrunds verlaufende Auflageplatte vorhanden ist.

Aus der EP 2 381 023 ist weiter eine Mehrnadelkopfstickmaschine bekannt, bei welcher während des Bohrens der Stickgrund an die Stichlochplatte angedrückt wird, um den Stickgrund um das zu erzeugende Loch festzuhalten und dieses daran zu hindern, in das Loch eingezogen zu werden. Während des Stickens, d.h. also nach dem Anbringen des Lochs, ist der Stoffdrücker abgehoben und dadurch der Stickgrund frei beweglich.

Aus der EP 2 762 625 ist weiter ein Stoffdrücker bekannt, wie er auch bei Haushaltnähmaschinen oder generell Nähmaschinen eingesetzt wird. Der Stoffdrücker mit einem Fuss mit einer zentralen Öffnung wird während des Einstechens der Nadeln und insbesondere beim Zurückziehen der Nadel dazu benutzt, den Stoff auf die Stichlochplatte zu drücken. Nach Beendigung des Stiches und während des Verschiebens des Stoffs über die Stichlänge bleibt der Stoffdrücker angehoben und der Stoff ist während dieser Zeit nicht gehalten und kann sich folglich in x-, y- und z-Richtung unkontrolliert bewegen.

Aus der WO2018/015100 ist weiter eine Fadenschneid- und Klemmvorrichtung für eine Stickmaschine bekannt. Wie bei allen Grossstickmaschinen ist auch dort ein Stoffdrücker offenbart, der zwischen jeweils zwei Nadeln zu liegen kommt und während des Einstechens und Zurückziehens der Nadeln den Stickgrund auf die Stichlochplatte drückt. Wie bei der vorgenannten Schrift ist der Stickgrund während des Verschiebens des Stickgrunds um eine Stichlänge nicht gehalten und kann somit durch die Trägheit der Masse des Stickgrunds infolge der hohen Geschwindigkeit der Gatterbewegung nicht folgen und folglich können unkontrollierbar versetzte Stiche gesetzt werden, die zu einer Beeinträchtigung des Stickbildes führen.

Die hohe Stichzahl (zum Beispiel 720 Stiche pro Minute, d.h. 12 Stiche pro Sekunde) kann zu Schwingungen in Z-Richtung, d.h. lotrecht zur Oberfläche des Stickgrunds, führen. Da der Stickgrund nicht unmittelbar auf der Stichplatte aufliegt, drückt der Stoffdrücker den Stickgrund 12x pro Sekunde in Richtung x an die Stichplatte und löst diesen wieder. Auch diese Bewegungen können das Stickbild beeinträchtigen. Solche unerwünschten Bewegungen des Stickgrunds treten in erhöhtem Masse auf, wenn die übliche Einspanndistanz des Stickgrunds zwischen den beiden horizontal verlaufenden Wickelwellen grösser wird. Um die Stickmaschinen noch effizienter zu gestalten, sind Stickmaschinen mit Stickflächen ohne erneutes Nachwellen bis zu 2,8 Meter Höhe bekannt geworden. Mit anderen Worten, der zwischen den beiden Wickelwellen eingespannte Stickgrund macht durch Trägheit verursachte Bewegungen in den x-, y- und z-Richtungen in verstärktem Masse Probleme.

Eine Aufgabe der vorliegenden Erfindung ist die Schaffung eines Verfahrens sowie einer Vorrichtung mit denen die unerwünschten Bewegungen in X-, Y- und Z-Richtung verhindert oder zumindest auf ein akzeptables für das Auge unsichtbares Mass verkleinerbar sind, so dass der Stichgrund über den gesamten Stickbereich zwischen den Wickelwellen und den seitlichen Spannstäben mit exakt identischen Stichlängen bestickt werden kann.

Gelöst wird diese Aufgabe durch ein Verfahren gemäss den Merkmalen des Patentanspruchs 1 sowie eine Vorrichtung gemäss den Merkmalen des Patentanspruchs 4.

Vorteilhafte Ausgestaltungen der Erfindung sind in den abhängigen Ansprüchen umschrieben.

Die Beruhigung des Stickgrunds bzw. die Verhinderung, dass der Stickgrund wegen der Gatterbewegungen durch seine Trägheit sich über das Mass der Gatterbewegung hinaus verschiebt, wird dadurch behoben, dass starr mit dem Gatter verbundene Haltemittel mitgeführt werden, die auf den Stickgrund einwirken und diesen in X- und Y-Richtung bezüglich des Gatters unverschiebbar festhalten. Zusätzlich wird der Stickgrund auch in Z-Richtung, das heisst senkrecht zur Stoffebene gehalten und ein unerwünschtes Flattern verhindert.

In einer ersten Ausführungsform sind an den beabstandet angeordneten Haltemitteln Nadelkissen ausgebildet, deren feine Nadeln durch den Stickgrund hindurch geschoben bzw. eingestochen werden. Die Haltemittel sind an den ohnehin vorhandenen Gatterstützen, die in gleichmässigen Abständen entlang der Stickmaschine im Gatter angeordnet sind, getragen. Die Nadelkissen sind in senkrechter Richtung (Z-Richtung) auf den Stickgrund hin ausfahrbar und halten diese somit positionsgenau synchron zu den Bewegungen des Gatters fest. Durch die Anordnung einer Mehrzahl solcher Haltemittel entlang der Stickmaschine, kann der Stickgrund infolge Trägheit der Masse sich nicht mehr horizontal und bei vertikalen Bewegungen in vertikaler Richtung relativ zum Gatter bewegen. Wird das Nadelkissen soweit vorgeschoben, dass der Stickgrund leicht in Z-Richtung aus der dem Stickgrund eigenen Ebene zwischen den Wickelwellen verschoben wird, so können auch Schwingungen in Z-Richtung verringert werden.

Um alle Bereiche des Stickgrunds zwischen den Wickelwellen ohne Umspannen bzw. Nachwellen bearbeiten zu können, sind jeweils an jeder Gatterstütze zwei in einem Abstand übereinander, angeordnete Haltemittel befestigt.

Um ein Haltemittel ausser Betrieb zu setzen, wird das Nadelkissen in Z-Richtung vom Stickgrund weggezogen, bis die Nadeln den Stickgrund verlassen haben, und zudem um eine horizontale Schwenkachse geschwenkt um weiter von Stickgrund entfernt an der Gatterstütze zu liegen. Selbstverständlich könnten die Haltemittel auch um eine vertikale Achse seitlich verschwenkt werden. Dies ist allerdings weniger vorteilhaft, da dadurch die Zwischenräume zwischen den Gatterstützen verkleinert würden und so der maximale Seitenweg reduziert wird. Die Haltemittel sind mechanisch in die Arbeitslage, d.h. lotrecht zum Stickgrund schwenkbar und deren Nadelkissen können pneumatisch oder anderweitig in Richtung des Stickgrundes aus- und zurückgefahren werden.

Alternativ zu Nadelkissen können in der zweiten Ausführungsform an den Haltemitteln auch andere einen hohen Reibkoeffizient mit dem Stickgrund aufweisende Kissen befestigt sein, wie beispielsweise Kissen aus Gummi, Klettbänder, Schaumstoff und dergleichen, welche das Gleiten in X-und Y-Richtung des Stickgrunds verhindern.

Anhand eines illustrierten Ausführungsbeispiels wird die Erfindung näher erläutert. Es zeigen:
- Figur 1: einen Vertikalschnitt durch eine Stickmaschine im Bereich einer Gatterstütze,
- Figur 2: eine perspektivische Detailansicht in Figur 1 mit einem Haltemittel,
- Figur 3: eine Ansicht des Haltemittels an einer Gatterstütze in Ruhestellung,
- Figur 4: eine Seitenansicht des Haltemittels an einer Gatterstütze gemäss Figur 3,
- Figur 5: eine Seitenansicht des ausgeschwenkten Haltemittels und
- Figur 6: eine Seitenansicht des ausgeschwenkten Haltemittels in Funktionsstellung mit ausgefahrenem Nadelkissen.

In Figur 1 ist mit Bezugszeichen 1 ein Gatterturm bezeichnet. Dieser steht auf einem Fundament 25 oder auf einem Schifflibock 3 des Hinterwagens, welcher die Antriebselemente für die Schiffchen (Schiffchen nicht dargestellt) und für die Einstellung der Wagenweite enthält sowie die Antriebsmittel für den Gatterhöhenantrieb. Am Gatterturm 1 ist eine Schiene 5 befestigt, auf welcher zwei oder mehrere Wagen 7 vertikal verfahrbar gelagert sind. Die Wagen 7 tragen im Gatter 9 und am Gatter 9 befestigte Gatterstützen 11. Im oberen Bereich des Gatters 9 ist die obere Wickelwelle 13 und am unteren Ende die untere Wickelwelle 15 angeordnet und schematisch dargestellt. Zwischen den beiden Wickelwellen 13, 15 verläuft ein zwischen diesen Wickelwellen aufgespannter Stickgrund 17. Dieser ist mit einer strichpunktierten Linie dargestellt.

Weiter sind auf den Gatterstützen 11 je zwei beabstandet befestigte Haltemittel 19 schematisch dargestellt. In der Figur 1 ist ein oberes Haltemittel 19a und ein unteres Haltemittel 19b ersichtlich. Zwischen den beiden Haltemitteln 19a und 19b sind die Schiffchenbahnen 21, auch Stöckli genannt, jedoch ohne dessen Antriebe schematisch dargestellt.

Der unten liegende Bereich der Schiene 5, der nicht am Gatterturm 1 befestigt ist, ragt in einen Fundamentgraben 23 zwischen zwei Fundamenten 25 und ist an dem links liegenden Fundament 25 befestigt.

In den folgenden Figuren wird in vergrössertem Massstab der Bereich A in Figur 1 dargestellt. Dieser zeigt, das erste oberhalb der Schiffchenbahn 21 angeordnete Haltemittel 19a, welches an der Gatterstütze 11 befestigt ist. Das unterhalb der Schiffchenbahn 21 liegende zweite Haltemittel 19b ist identisch mit dem erstgenannten und kopfüber an der Gatterstütze 11 befestigt (Bereich B in Figur 1).

In der perspektivischen Darstellung in der Figur 2 ist das Haltemittel 19 detailliert dargestellt. Die Verschalung 27 des schwenkbaren Bereichs des Haltemittels 19 ist nur in strichpunktierten Linien angedeutet, so dass der mechanische Aufbau des schwenkbaren Teils detailliert und vollständig sichtbar ist. Mit einem Linearantrieb 29, beispielsweise einem Pneumatik- oder Hydraulikzylinder oder einer durch einen Elektromotor antreibbaren Spindel, kann ein Ausleger 31 um eine Schwenkachse q geschwenkt werden und zwar aus einer Ruhelage parallel zur Gatterstütze 11 (vergleiche Figuren 3 und 4 in eine lotrecht dazu liegende Arbeitslage gemäss Figuren 1, 2, 5 und 6).

Der Ausleger 31, der auf der Achse q gelagert ist, umfasst einen Support mit zwei parallel angeordneten Wangen 33, an welchem eine zweite Linearantriebsanordnung 35 befestigt ist, an deren Antriebsstangen 37 ein Nadelkissen 39 befestigt ist (Fig. 2 bis 4). Die Antriebsstangen 37 sind im Beispiel in den Wangen 33 längsverschiebbar gelagert. Das Nadelkissen 39, das an dem freien Ende der Antriebsstangen 37 befestigt ist, umfasst eine die Nadeln 41 tragende Halteplatte 43. Letztere liegt in Ruhestellung, vorzugsweise innerhalb des Volumens der Verschalung 27 zwischen den Wangen 33, so dass die Nadeln 41 letztere nicht überragen und gegen Beschädigung geschützt sind und keine Verletzungsgefahr für die Bedienungspersonen darstellen.

Anhand der Figuren 3 bis 6 wird der Aufbau des Haltemittels 19 näher beschrieben. Der erste Linearantrieb 29 ist schwenkbar auf einem Lagerbolzen 45 gelagert. Der Lagerbolzen 45 wird von einer Befestigungsplatte 47 gehalten. Die Befestigungsplatte 47 ist mit Schrauben 49 an der Gatterstütze 11 befestigt. An den Gatterstützen können eine Vielzahl von Bohrungen für die Schrauben 49 vorgesehen sein, um die Haltemittel 19 an geeigneten Stellen befestigen zu können. Aus dem ersten Linearantrieb 29 ragt oben eine Kolbenstange 51. Daran befestigt ist ein Gelenkkopf 53, der in eine Welle 55 greift. Die Welle 55 ist an deren Enden in den die Verschalung 27 bildenden Seitenwänden 27' und 27" befestigt. Mit dem ersten Linearantrieb 29 kann folglich die Verschalung 27 um die Achse q verschwenkt werden.

Auf der Achse q sitzt ein Bolzen 57 an dessen beiden Enden je eine beispielsweise rautenförmige Platte 59 drehfest befestigt ist. Die Platte 59 ist an deren Enden durch Schrauben 61 mit den Seitenwänden 27' und 27" verschraubt. Das hintere Ende des Bolzens 57 ist mit der Befestigungsplatte 47 verbunden.

Die beiden Linearantriebe 29, 35 sind durch Schläuche bzw. Leitungen mit den jeweilig zugeordneten Druckluftquellen bzw. elektrischen Schaltern verbunden. Letztere sind nicht dargestellt.

Nachfolgend wird nun die Funktionsweise der Vorrichtung bzw. das Verfahren zur Verhinderung von ungenau gesetzten Stichen beschrieben.

Ausgehend von einem in herkömmlicher Weise auf den Wickelwellen 13, 15 aufgespannten und auch seitlich in horizontaler Richtung von Spannstäben (Spannstäbe nicht gezeigt) in gespanntem Zustand gehaltenen Stickgrund 17 und an den Gatterstützen 11 in Ruhestellung (Figuren 3 und 4) liegenden Haltemitteln 9 wird das Verfahren nachfolgend beschrieben. Mit dem ersten Linearantrieb 29 wird das in der Verschalung 27 angeordnete Nadelkissen 39 um einen Winkel von 90° geschwenkt. Der 90° Winkel wird vorzugsweise durch einen Endanschlag 63 an der Befestigungsplatte 47 exakt festgelegt. Anschliessend wird das Nadelkissen 39 mit den Nadeln 41 auf der Halteplatte 43 in Richtung Z lotrecht an den Stickgrund 17 herangeschoben. Dabei durchdringen die feinen Nadeln 41 den Stickgrund 17 und können diesen, falls erwünscht, zusätzlich in Z-Richtung leicht, beispielsweise um einige Millimeter, nach rechts in Z-Richtung drücken. Dadurch wird sichergestellt, dass sich der Stickgrund 17 während des Stickens nicht durch allenfalls vorhandene, in Z-Richtung verlaufende Schwingungen des Gatters 9 von den Nadeln 41 löst.

Während des Stickvorgangs wird in herkömmlicher Weise das Gatter 9 mit den daran fest angeordnet verbundenen Gatterstützen 11 in X- und/oder Y-Richtung, d.h. horizontal und vertikal, bewegt, um eine entsprechend programmierte Stickerei auf den Stickgrund 17 bzw. deren Stiche und der Länge zwischen den Stichen zu ermöglichen. Da nun das Haltemittel 19 mit dem Nadelkissen 39 exakt dieselbe Bewegung ausführt wie das Gatter 9, kann sich der Stickgrund 17 trotz hohen Beschleunigungen und Verzögerungen nicht mehr stark relativ zum Gatter 9 bewegen. Der Stickgrund 17 bleibt dadurch stets exakt zum Gatter 9 positioniert gehalten.

Da stets oberhalb und unterhalb des Stickbereichs an den Gatterstützen je ein Haltemittel 19 angeordnet ist, wird gewährleistet, dass im Stickbereich, hier ein über die gesamte Länge der Stickmaschine verlaufender Bereich beruhigt werden kann. Beim Wechseln vom oberen zum unteren Stickbereich müssen also nur die unteren Nadelkissen 39 aus dem Stickgrund 17 zurückgezogen werden und das Gatter 9 um die Breite des nachfolgend zu bestickenden Bereichs verschoben werden. Danach fahren die Nadeln 41 wieder in den Stickgrund 17 ein und halten diesen während der weiteren Bearbeitung durch die Stickmaschine positioniert fest.

Alternativ zu Nadelkissen 39 können als Halteelemente auch auf der Halteplatte 43 Gummiplatten, Noppen, Hakenbänder, Schlingenbänder, Moosgummiplatten oder sonstige Kissen befestigt sein, welche insbesondere bei sehr fein ausgebildeten Stickgrundmaterialien eine Verletzung des Stickgrunds 17 vermeiden, aber dennoch halten.

Denkbar wäre auch eine geeignete Teleskopschiene oder ein Teleskoprohr, an dessen Ende die Nadelkissen 39 befestigt werden. Damit würde die Schwenkbewegung entfallen.

## Patentansprüche

1. Verfahren zur Verhinderung von ungenau gesetzten Stichen während des Stickvorgangs, auf einem zwischen zwei Wickelwellen (13,15) und zwei seitlichen Spannstäben gespannt gehaltenem Stickgrund (17) auf einer Schiffchenstickmaschine mit einem Gatter (9),
**dadurch gekennzeichnet, dass**
der Stickgrund (17) ober- und/oder unterhalb des Stickbereichs zwischen den Wickelwellen (13,15) und den Spannstäben an mehreren Stellen in X-, Y-und Z-Richtung mit Haltemitteln (19) positionsgetreu relativ zum Gatter (9) beim Sticken festgehalten wird.

2. Verfahren nach Anspruch 1, **dadurch gekennzeichnet, dass** die Haltemittel (19) den Stickgrund (17) während des Stickvorgangs durchdringen oder durch Haft- oder Gleitreibung positioniert festhalten.

3. Verfahren nach einem der Ansprüche 1 oder 2, **dadurch gekennzeichnet, dass** der Stickgrund (17) mit dem Haltemittel (19) in Z-Richtung lotrecht zum Stickgrund (17) ausgelenkt wird.

4. Vorrichtung zur Durchführung des Verfahrens nach Anspruch 1, umfassend eine Schiffchenstickmaschine mit einem Gatter (9) und mit im Gatter (9) angeordneten Gatterstützen (11), zwei Wickelwellen (13, 15) und zwei seitlichen Spannstäben zum gespannt festhaltenden Tragen eines Stickgrunds (17),
**dadurch gekennzeichnet, dass**
an den Gatterstützen (11) ausschwenk- oder ausfahrbare Haltemittel (19) angeordnet sind, mit denen der Stickgrund (17) relativ zum Gatter (9) beim Sticken unverschiebbar positionierbar ist.

5. Vorrichtung nach Anspruch 4, **dadurch gekennzeichnet, dass** die Haltemittel (19) an den Stickgrund (17) heran und von diesem wegbewegbar ausgebildet sind.

6. Vorrichtung nach Anspruch 5, **dadurch gekennzeichnet, dass** die Haltemittel (19) schwenkbar an den Gatterstützen (11) angelenkt sind.

7. Vorrichtung nach einem der Ansprüche 4 bis 6, **dadurch gekennzeichnet, dass** an den Haltemitteln (19) Kontaktelemente zum Kontakt mit dem Stickgrund (17) ausgebildet sind.

8. Vorrichtung nach Anspruch 7, **dadurch gekennzeichnet, dass** als Kontaktelemente Nadeln (41), Klett- oder Schaumstoffpads oder ein Stempel mit einer einen hohen Reibkoeffizient aufweisenden Oberfläche eingesetzt sind.

9. Vorrichtung nach einem der Ansprüche 4 bis 8, **dadurch gekennzeichnet, dass** die Positionierung des Haltemittels (19) in Z-Richtung durch einen Linearantrieb (35) erfolgt.

## Claims

1. A method for preventing stitches placed imprecisely during the embroidery process, on an embroidery ground (17) held in a tensioned manner between two winding shafts (13,15) and two lateral tensioning rods on a shuttle embroidery machine having a creel (9),
**characterized in that**
the embroidery ground (17) is secured above and/or below the embroidery area in a positionally correct manner relative to the creel (9) at multiple points in the X, Y and Z direction between the winding shafts (13,15) and the tensioning rods with holding means (19) during embroidery.

2. The method according to Claim 1, **characterized in that** the holding means (19) penetrate the embroidery ground (17) during the embroidery process or secure it in position by adhesion or sliding friction.

3. The method according to any one of Claims 1 or 2, **characterized in that** the embroidery ground (17) is deflected in the Z direction perpendicular to the embroidery ground (17) with the holding means (19).

4. A device for carrying out the method according to Claim 1, comprising a shuttle embroidery machine having a creel (9) and having creel supports (11) arranged in the creel (9), two winding shafts (13, 15) and two lateral tensioning rods for holding an embroidery ground (17) in a tensioned and secure manner,
**characterized in that**
holding means (19) which can be swung out or extended are arranged on the creel supports (11), with which holding means the embroidery ground (17) can be undisplaceably positioned relative to the creel (9) during embroidery.

5. The device according to Claim 4, **characterized in that** the holding means (19) are formed to be movable towards the embroidery ground (17) and away from the latter.

6. The device according to Claim 5, **characterized in that** the holding means (19) are pivotably articulated on the creel supports (11).

7. The device according to any one of Claims 4 to 6, **characterized in that** contact elements for contacting the embroidery ground (17) are formed on the holding means (19) .

8. The device according to Claim 7, **characterized in that** needles (41), Velcro^{®} or foam pads or a punch with a surface having a high coefficient of friction is/are utilized as contact elements.

9. The device according to any one of Claims 4 to 8, **characterized in that** the holding means (19) is positioned in the Z direction by a linear drive (35).

## Revendications

1. Procédé pour éviter des points placés de façon imprécise pendant le processus de brodage, sur un fond à broder (17) maintenu tendu entre deux arbres d'enroulement (13, 15) et deux templets latéraux sur une machine à broder à navettes avec un cantre (9),
**caractérisé en ce que,**
lors du brodage, le fond à broder (17) est fixé avec des moyens de fixation (19) en plusieurs emplacements dans les directions X, Y et Z, avec positionnement exact relativement au cantre (9), au-dessus et/ou en dessous de la zone à broder, entre les arbres d'enroulement (13, 15) et les templets.

2. Procédé selon la revendication 1, **caractérisé en ce que** les moyens de fixation (19) traversent le fond à broder (17) pendant le processus de brodage ou le maintiennent en position par frottement par adhérence ou de glissement.

3. Procédé selon l'une quelconque des revendications 1 ou 2, **caractérisé en ce que** le fond à broder (17) est dévié dans la direction Z perpendiculairement par rapport au fond à broder (17), avec le moyen de fixation (19).

4. Dispositif pour l'exécution du procédé selon la revendication 1, comprenant une machine à broder à navettes avec un cantre (9) et avec des supports de cantre (11) disposés dans le cantre (9), deux arbres d'enroulement (13, 15) et deux templets latéraux pour le support d'un fond à broder (17) en le maintenant tendu, **caractérisé en ce que**
des moyens de fixation (19) pivotants ou extensibles sont disposés sur les supports de cantre (11), avec lesquels le fond à broder (17) est positionnable de façon non déplaçable par rapport au cantre lors du brodage.

5. Dispositif selon la revendication 4, **caractérisé en ce que** les moyens de fixation (19) sont formés contre le fond à broder (17) et pouvant en être éloignés.

6. Dispositif selon la revendication 5, **caractérisé en ce que** les moyens de fixation (19) sont articulés de façon pivotante sur les supports de cantre (11).

7. Dispositif selon l'une quelconque des revendications 4 à 6, **caractérisé en ce que** des éléments de contact sont formés sur les moyens de fixation (19) pour le contact avec le fond à broder (17).

8. Dispositif selon la revendication 7, **caractérisé en ce que** des aiguilles (41), des coussinets auto-agrippants ou en mousse ou un poinçon avec une surface présentant un coefficient de frottement élevé sont utilisés.

9. Dispositif selon l'une quelconque des revendications 4 à 8, **caractérisé en ce que** le positionnement moyens de fixation dans la direction Z (19) est effectué par un entraînement linéaire (35).
